# EUROPÄISCHE PATENTSCHRIFT

(11) **EP 1 887 598 B1**
(45) Veröffentlichungstag und Bekanntmachung des Hinweises auf die Patenterteilung: **19.10.2011**
(21) Anmeldenummer: 07114136.0
(22) Anmeldetag: 10.08.2007
(51) Int. Cl.: H01H 21/24

(54) **Wippenschaltereinrichtung**
Rocker switch device
Dispositif de commutation à bascule

(30) Priorität: 11.08.2006 DE 102006037808
(43) Veröffentlichungstag der Anmeldung: 13.02.2008
(73) Patentinhaber: Continental Automotive GmbH, 30165 Hannover (DE)
(72) Erfinder: Duddeck, Torsten, 61440 Oberursel (DE); Greifenstein, Dirk, 64331 Weiterstadt (DE); Knuth, Oliver, 61118 Bad Vilbel (DE)

(56) Entgegenhaltungen:
- EP-A2- 1 205 955
- BE-A- 560 536
- CA-A1- 2 393 085

## Beschreibung

Die Erfindung bezieht sich auf eine Wippenschaltereinrichtung mit mehreren nebeneinander angeordneten schwenkbaren Schaltwippen, durch deren Auslenkung entgegen einer Rückstellkraft aus einer Neutrallage Schaltelemente zur Auslösung einer Schaltfunktion beaufschlagbar sind, wobei die Schaltwippen einen Betätigungshebel aufweisen, der an seinem einen Betätigungsendbereich manuell betätigbar beaufschlagbar und an seinem anderen Schaltelement um eine Schwenkachse schwenkbar gelagert ist.

Derartige Wippenschalteinrichtungen werden insbesondere in Kraftfahrzeugen angewandt und können z. B. als Bedieneinheit für eine Klimagerät benutzt werden.

Sind mehrere Schaltwippen nebeneinander angeordnet, besteht das Problem, die nebeneinander positionierten Schaltwippen so auszurichten, dass es in der Neutrallage der Schaltwippen zu keinem Versatz der nebeneinander angeordneten Betätigungsendbereichte zueinander kommt.

Ein Versatz ist meist durch Herstellungstoleranzen der Bauteile der Wippenschalteinrichtung bedingt.

Aus der BE 560 563 A ist eine Wippenschaltereinrichtung der eingangs genannten Art bekannt, bei der der Betätigungsendbereich der Betätigungshebel durch das freie Ende eines vorgespannten Federarms gegen einen die Neutrallage definierenden Anschlag beaufschlagt sind.

Aus der CA-A1-2 393 085 ist ein Kippschalter bekannt, der radial einander entgegengesetzt gerichtete Hebelarme aufweist, wobei von jedem Hebelarm ein selbst federnd ausgebildetes Schaltelement betätigbar ist.

Aus der EP-A2-1 205 955 ist ein Kippschalter bekannt, der einen um eine Schwenkachse in seinem mittleren Bereich schwenkbaren Betätigungshebel aufweist. Durch das dem Betätigungsbereich abgewandte Ende des Betätigungshebels ist ein Kontakt eines Schaltelements auslenkbar.

Aufgabe der Erfindung ist es, eine Wippenschalteinrichtung der eingangs genannten Art zu schaffen, bei der die nebeneinander liegenden Betätigungsendbereiche versatzfrei zueinander ausgerichtet sind.

Diese Aufgabe wird erfindungsgemäß dadurch gelöst, dass der Betätigungsendbereich jedes Betätigungshebels durch das freie Ende eines oder mehrerer Federarme in ihre Neutrallage derart beaufschliagbar sind, dass die Federarmen bei unbeaufschlagtem Betätigungsendbereich den Betätigungsendbereich ausgerichtet in der Neutrallage halten, wobei die Federarme sich rechtwinklig zur Schwenkachse erstrecken und die den freien Enden der Federarme entgegengesetzten Enden mittels eines feststehenden gemeinsamen Bauteils miteinander verbunden sind.

Dadurch, dass die Federarme an dem von der Schwenkachse entferntesten Bereich die Betätigungshebel beaufschlagen und alle Federarme an einem einzigen gemeinsamen Bauteil angeordnet und ausgerichtet sind, sind von der für den Versatz relevanten Toleranzkette nur wenige Bauteile betroffen, so dass ein hohes Maß an Versatzfreiheit der nach außen sichtbaren Teile der Betätigungshebel erreicht wird.

An den Betätigungsendbereichen der Betätigungshebel können Wippenkappen angeordnet sein, die dann die auszurichtenden Teile der Schaltwippen sind.

Zur einfachen und gegenüber dem Betätigungshebel sicher ausgerichteten Montage sind vorzugsweise die Wippenkappen topfartig ausgebildet und mit ihrer Topföffnung auf die freien Enden der Betätigungshebel an den Betätigungsendbereichen aufgesteckt.

Bei Beaufschlagung nur eines Schaltelements pro Betätigungshebel sind die Wippen vorzugsweise aus ihrer Neutrallage in eine Schwenkrichtung zur Beaufschlagung von Schaltelementen schwenkbar.

Sind aber die Schaltwippen aus ihrer Neutrallage in zwei einander entgegengesetzte Schwenkrichtungen zur Beaufschlagung von Schaltelementen schwenkbar, so können durch einen Betätigungshebel je nach Schwenkrichtung aus der Normallage zwei Schaltelemente beaufschlagt werden.

Eine geringe Bautiefe der Wippenschalteinrichtung wird dadurch erreicht, dass der Betätigungshebel L-förmig ausgebildet ist, wobei der Betätigungsendbereich das freie Ende des langen Schenkels des L ist und die Schwenkachse im Verbindungsbereich des langen Schenkels mit dem kurzen Schenkel des L angeordnet ist, oder dass der Betätigungshebel T-förmig ausgebildet ist, wobei der Betätigungsendbereich das freie Ende des langen Schenkels des T ist und die Schwenkachse im Verbindungsbereich des langen Schenkels mit dem kurzen Schenkel des T angeordnet ist.

Als die Toleranzkette reduzierendes gemeinsames Bauteil kann ein feststehender gemeinsamer Funktionsträger parallel zur Schwenkachse angeordnet sein, an dem die Betätigungshebel um die Schwenkachse schwenkbar gelagert sind und an dem die Federarme mit ihren den freien Enden entgegengesetzten Enden fest angeordnet sind.

Dabei können die den freien Enden entgegengesetzten Enden zweier oder mehrerer Federarme mittels eines Zentrierblechs miteinander verbunden sein.

Dies trifft auch zu, wenn die freien Enden aller einem Betätigungshebel zugeordneter Federarme mittels des Zentrierblechs miteinander verbunden sind oder die freien Enden aller Federarme mittels des Zentrierblechs miteinander verbunden sind.

Zu einer verkippungsfreien gleichmäßigen Belastung der Betätigungshebel führt es, wenn quer zur Schwenkrichtung des Betätigungshebels beidseitig des Betätigungshebels sich jeweils ein Federarm erstreckt.

Sind ein oder mehrere mit den den freien Enden entgegengesetzten Enden der Federarme fest verbundene Stützarme fest an dem Funktionsträger angeordnet, so ergibt sich eine exakte Positionierung der Federarme am Funktionsträger.

Die Stützarme können sich parallel zu den Federarmen erstrecken.

Ragen dabei die Stützarme in entsprechende Aufnahmeschächte des Funktionsträgers hinein, so sind die Stützarme besonders exakt am Funktionsträger positioniert.

Einfach und exakt herstellbar ist es, wenn die Federarme und/oder die Stützarme und/oder das Zentrierblech als einteiliges Stanz-/Biegeteil aus einem Federblech ausgebildet sind.

Sind die freien Enden der Federarme mit den Wippenkappen verbunden, so beschränkt sich die Toleranzkette auf nur drei Bauteile, nämlich den Funktionsträger, die Federarme, und die Wippenkappen, was in einem hohen Maß einen Versatz der Wippenkappen zueinander vermeidet.

Dazu können in einfach montierbarer Weise die Wippenkappen Aufnahmeöffnungen aufweisen, in die die freien Enden der Federarme eingeführt und formschlüssig verklemmt sind.

Eine andere Möglichkeit besteht darin, dass die Wippenkappen zur Schwenkachse gerichtete Zentrierarme aufweisen, die in entsprechende zur Schwenkachse gerichtete, in Schwenkrichtung des Betätigungshebels einseitig oder beidseitig offene Zentrierschächte des Funktionsträgers hineinragen, wobei in der Neutrallage des Betätigungshebels die Zentrierarme bündig mit der einen oder mit beiden in Schwenkrichtung gerichteten Öffnungen der Zentrierschächte abschließen und die freien Enden der Federarme mit Vorspannung die Öffnungen der Zentrierschächte abdeckend am Funktionsträger anliegen.

Dadurch entfallen zur Bestimmung der Position der Wippenkappen jegliche Toleranzen des bzw. der Federarme. Die Toleranzkette beschränkt sich dabei auf die Bauteile Funktionsträger und Wippenkappen.

Zur Anordnung der Schaltelemente können den Schaltendbereichen der Betätigungshebel in einer oder beiden Schwenkrichtung gegenüberliegend eine oder mehrere Leiterplatten angeordnet sein, die die Schaltelemente tragen.

Ausführungsbeispiele der Erfindung sind in der Zeichnung dargestellt und werden im folgenden näher beschrieben. Es zeigen
- Figur 1: eine perspektivische Teilansicht eines ersten Ausführungsbeispiels einer Wippenschalteinrichtung
- Figur 2: eine Teildraufsicht der Wippenschalteinrichtung nach Figur 1
- Figur 3: eine perspektivische Explosionsdarstellung der Wippenschalteinrichtung nach Figur 1 von vorne
- Figur 4: eine perspektivische Explosionsdarstellung der Wippenschalteinrichtung nach Figur 1 von hinten
- Figur 5: eine perspektivische Ansicht eines zweiten Ausführungsbeispiels einer Wippenschalteinrichtung
- Figur 6: eine perspektivische Teilansicht der WippenSchalteinrichtung nach Figur 5
- Figur 7: eine Teildraufsicht der Wippenschalteinrichtung nach Figur 5
- Figur 8: eine perspektivische Explosionsdarstellung der Wippenschalteinrichtung nach Figur 5
- Figur 9: eine perspektivische Ansicht eines dritten Ausführungsbeispiels einer Wippenschalteinrichtung.

Die dargestellten Wippenschalteinrichtungen weisen einen feststehenden Funktionsträger 1, 1', 1" auf, an dem mehrere nebeneinander angeordnete Betätigungshebel 2, 2' um eine Schwenkachse 3 schwenkbar gelagert sind.

Die Betätigungshebel 2, 2' sind als zweiarmige Hebel L-förmig (Figuren 1 bis 4) oder T-förmig (Figuren 5 bis 9) ausgebildet, wobei die Schwenkachse 3 in oder nahe dem Verbindungsbereich des langen Schenkels 4 des L oder des T mit dem kurzen Schenkel 5 des L oder den kurzen Schenkels 5 des T angeordnet ist.

In den Funktionsträger 1, 1', 1" sind für jeden Bewegungshebel 2, 2' durchgehende Schächte 6 ausgebildet, durch die die langen Schenkel 4 der Betätigungshebel 2, 2' hindurchragen.

Auf die freien Enden der langen Schenkel 4 der Betätigungshebel 2, 2' sind topfartig ausgebildete Wippenkappen 7, 7' mit ihrer Topföffnung aufgesteckt und kraft-, form- oder reibschlüssig gehalten.

Die Wippenkappen 7, 7' bilden dabei Betätigungsendbereiche der Betätigungshebel 2, 2', die von einer Bedienperson manuell beaufschlagbar sind.

Die Wippenkappen 7, 7' sind in einer linearen oder bogenförmigen Reihe nebeneinander angeordnet.

Die kurzen Schenkel 5 der Betätigungshebel 2, 2' bilden mit ihren Enden Schaltendbereiche. Durch Schwenken der Betätigungshebel 2, 2' um die Schwenkachse 3 beaufschlagen die kurzen Schenkel 5 mit ihren Schaltendbereichen Schaltelemente 8 zur Auslösung von Schaltfunktionen.

Die Schaltelemente 8, die als Druckschalter ausgebildet sind, sind den Schaltendbereichen der kurzen Schenkel 5 gegenüberliegend an Leiterplatten 9 angeordnet.
An dem Funktionsträger 1, 1', 1" sind weiterhin Federarme 10, 10' mit ihren einen, den Wippenkappen 7, 7' entfernten Endbereichen befestigt, die sich quer zur Schwenkachse 3 erstrecken, wobei die Wippenkappen 7, 7' von den freien Endbereichen der Federarme 10, 10' in ihre Neutrallage beaufschlagbar sind.

In dieser Neutrallage weisen die Wippenkappen 7, 7' keinerlei Höhenversatz zueinander auf. Die Schaltendbereiche der kurzen Schenkel 5 der Betätigungshebel 2, 2' sind in der Neutrallage von den Schaltelementen 8 abgehoben.

Bei dem Ausführungsbeispiel der Figuren 1 bis 4 sind jeweils zwei Federarme 10 einem Betätigungshebel 2 zugeordnet und erstrecken sich zu beiden Seiten des langen Schenkels 4 zu der Wippenkappe 7. Die Wippenkappen 7 weisen zum Funktionsträger 1 gerichtete Aufnahmeöffnungen 11 auf, in die die freien Enden der Federarme 10 eingeführt und formschlüssig verklemmt sind.

Alle Federarme 10 sind an ihren den Wippenkappen 7 entgegengesetzten Enden mittels eines einzigen Zentrierblechs 12 miteinander verbunden, das an dem Funktionsträger 1 befestigt ist.

Jeweils zwischen zwei Federarmen 10 zweier benachbarter Betätigungshebel 2 erstreckt sich parallel zu den Federarmen 10 ein Stützarm 13, der ebenfalle mit seinem einen Ende mit dem Zentrierblech 12 verbunden ist.

Die Stützarme 13 ragen in entsprechende Aufnahmeschächte 14 des Funktionsträgers 1 hinein und sind dadurch exakt am Funktionsträger 1 positioniert.

Federarme 10, Zentrierblech 12 und Stützarme 13 sind einteilig als Stanz-/Biegeteil aus einem Federblech ausgebildet.

Der Funktionsträger 1 in den Figuren 1 bis 4 ist L-förmig ausgebildet, mit einem die Schächte 6 aufweisenden Schenkel und einem dazu senkrecht nach oben gerichteten Schenkel.

An dem senkrecht nach oben gerichteten Schenkel des Funktionsträgers 1 sind durchgehende Ausnehmungen 15 ausgebildet, durch die die auf einer der Leiterplatten 9 angeordneten Schaltelemente 8 ragen.

Diese Leiterplatte 9 ist auf der einen Seite des senkrechten Schenkels des Funktionsträgers 1 angeordnet, während die andere Leiterplatte 9 auf der anderen Seite des senkrechten Schenkels des Funktionsträgers 1 befestigt ist.

Die in einer bestimmten Position mit dem Funktionsträger 1 verbundenen Stützarme 13 richten die Federarme 11 bei unbeaufschlagten Federkappen 7 so aus, dass sie die Wippenkappen 7 ausgerichtet in der Neutrallage halten.

Durch Beaufschlagung einer Wippenkappe 7 von oben schwenkt der Betätigungshebel 2 aus seiner Neutrallage in den Figuren 1 bis 3 im Uhrzeigersinn und beaufschlagt ein Schaltelement 8 auf der einen Leiterplatte 9. Eine Beaufschlagung der Wippenkappe 7 von unten führt zu einem entgegengesetzten Schwenken aus der Neutrallage 8 und einem Beaufschlagen eines Schaltelements 8 auf der anderen Leiterplatte 9.

Bei den Ausführungsbeispielen der Figuren 5 bis 9 sind beidseitig neben ihrem Schacht 6 des Funktionsträgers 1' zur Schwenkachse 3 gerichtete, schlitzartige Zentrierschächte 16 im Funktionsträger 1' ausgebildet, die sowohl in Schwenkrichtung des Betätigungshebels 2' als auch zur Wippenkappe 7' hin offen sind.

In diese Zentrierschächte 16 ragen ebenfalls zur Schwenkachse 3 gerichtete Zentrierarme 17 der Wippenkappe 7', die die Zentrierschächte 16 derart ausfüllen, dass in der Neutrallage der Wippenkappe 7' und des Betätigungshebels 2, die Zentrierarme 17 mit den einander gegenüberliegenden in Schwenkrichtung des Betätigungshebels 2' gerichteten Mündungsöffnungen 18 der Zentrierschächte 16 bündig abschließen (siehe Figuren 6 und 9).

Die freien Endbereiche der Federarme 10' liegen in der Neutrallage mit Vorspannung auf dem die Mündungsöffnungen 18 umgebenden Bereich des Funktionsträgers 1' auf und überdecken zumindest teilweise die Mündungsöffnungen 18 der Zentrierschächte 16.

Dazu sind pro Zentrierschacht 16 klammerfederartig immer zwei Federarme 10' vorhanden, die mit ihren freien Endbereichen gegensinnig gegen die einander gegenüberliegenden Mündungsöffnungen 18 in Anlage an dem Funktionsträger 1' sind.

Die beiden einander entgegenwirkenden Federarme 10' halten bei unbeaufschlagter Wippenkappe 7' die Zentrierarme 17 innerhalb des Zentrierschachts 16 und somit ausgerichtet in der Neutrallage.

Bei einer Beaufschlagung einer Wippenkappe 7' von oben verschwenken mit dem langen Schenkel 4 des Betätigungshebels 2' auch die Zentrierarme 17 dieser Wippenkappe 7' und tauchen aus den Zentrierschächten 16 unter Auslenkung der unteren Federarme 10' heraus.

Bei dieser Schwenkbewegung des Betätigungshebels 2' beaufschlagt dessen nach unten gerichteter kurzer Schenkel 5 ein ihm zugeordnetes Schaltelement 8, das auf einer senkrecht ausgerichteten Leiterplatte 9 angeordnet ist.

Bei einer Beaufschlagung der Wippenkappe 7' von unten verschwenken mit dem langen Schenkel 4 des Betätigungshebels 2' auch die Zentrierarme 17 dieser Wippenkappe 7' und tauchen aus den Zentrierschächten 16 unter Auslenkung der oberen Federarme 10' heraus.

Bei dieser Schwenkbewegung des Betätigungshebels 2' beaufschlagt dessen nach oben gerichteter kurzer Schenkel 5 ein ihm zugeordnetes Schaltelement 8, das auf der Leiterplatte 9 angeordnet ist.

Bei dem Ausführungsbeispiel der Figuren 6 bis 8 sind alle Federarme 10' und das Zentrierblech 12' als einteiliges Stanz-/Biegeteil aus einem Federblech ausgebildet. Stützarme sind nicht vorhanden.

Das Zentrierblech 12' ist an der den Wippenkappen 7' abgewandten Seite des Funktionsträgers 1' befestigt und weist den Schächten 6 gegenüberliegende Öffnungen 19 auf, durch die die langen Schenkel 4 der Betätigungshebel 2' hindurchragen.

Bei dem Ausführungsbeispiel der Figur 9 sind alle Zentrierschächte 16 von oben abdeckenden Federarme 10' sowie Stützarme 13 über ein Zentrierblech 12" miteinander verbunden und zusammen mit etwa parallel sich zu den Federarmen 10' erstreckenden, mit ihren freien Endbereichen am Funktionsträger 1" abgestützten weiteren Federarmen 20 als Stanz-/Biegeteil aus einem Federblech ausgebildet. Dieses Bauteil ist auf der Oberseite des Funktionsträgers 1" flächig aufliegend befestigt.

Auf der Unterseite des Funktionsträgers 1" ist ein derartiges gleiches Bauteil ebenfalls flächig aufliegend befestigt.

## Patentansprüche

1. Wippenschaltereinrichtung mit mehreren nebeneinander angeordneten schwenkbaren Schaltwippen, durch deren Auslenkung entgegen einer Rückstellkraft aus einer Neutrallage Schaltelemente zur Auslösung einer Schaltfunktion beaufschlagbar sind, wobei die Schaltwippen einen Betätigungshebel aufweisen, der an seinem einen Betätigungsendbereich manuell betätigbar beaufschlagbar und an seinem anderen Schaltendbereich um eine Schwenkachse schwenkbar gelagert ist, **dadurch gekennzeichnet, dass** der Betätigungsendbereich jedes Betätigungshebels (2, 2') durch das freie Ende eines oder mehrerer Federarme (10, 10') derart in ihre Neutrallage beaufschlagbar sind, dass die Federarme (10, 10') bei unbeaufschlagtem Betätigungsendbereich den Betätigungsendbereich ausgerichtet in der Neutrallage halten, wobei die Federarme (10, 10') sich rechtwinklig zur Schwenkachse (3) erstrecken und die den freien Enden der Federarme (10, 10') entgegengesetzten Enden mittels eines feststehenden gemeinsamen Bauteils miteinander verbunden sind.

2. Wippenschaltereinrichtung nach Anspruch 1, **dadurch gekennzeichnet, dass** an den Betätigungsendbereichen der Betätigungshebel (2, 2') Wippenkappen (7, 7') angeordnet sind.

3. Wippenschaltereinrichtung nach Anspruch 2, **dadurch gekennzeichnet, dass** die Wippenkappen (7, 7') topfartig ausgebildet und mit ihrer Topföffnung auf die freien Enden der Betätigungshebel (2, 2') an den Betätigungsendbereichen aufgesteckt sind.

4. Wippenschaltereinrichtung nach einem der vorhergehenden Ansprüche, **dadurch gekennzeichnet, dass** die Schaltwippen aus ihrer Neutrallage in eine Schwenkrichtung zur Beaufschlagung von Schaltelementen (8) schwenkbar sind.

5. Wippenschaltereinrichtung nach einem der vorhergehenden Ansprüche 1 bis 3, **dadurch gekennzeichnet, dass** die Schaltwippen aus ihrer Neutrallage in zwei einander entgegengesetzte Schwenkrichtungen zur Beaufschlagung von Schaltelementen (8) schwenkbar sind.

6. Wippenschaltereinrichtung nach einem der Ansprüche 1 bis 4, **dadurch gekennzeichnet, dass** der Betätigungshebel (2) L-förmig ausgebildet ist, wobei der Betätigungsendbereich das freie Ende des langen Schenkels (4) des L ist und die Schwenkachse (3) im Verbindungsbereich des langen Schenkels (4) mit dem kurzen Schenkel (5) des L angeordnet ist.

7. Wippenschaltereinrichtung nach einem der Ansprüche 1 bis 3 und 5, **dadurch gekennzeichnet, dass** der Betätigungshebel (2') T-förmig ausgebildet ist, wobei der Betätigungsendbereich das freie Ende des langen Schenkels (4) des T ist und die Schwenkachse (3) im Verbindungsbereich des langen Schenkels (4) mit dem kurzen Schenkel (5) des T angeordnet ist.

8. Wippenschaltereinrichtung nach einem der vorhergehenden Ansprüche, **dadurch gekennzeichnet, dass** ein feststehender gemeinsamer Funktionsträger (1, 1', 1") parallel zur Schwenkachse (3) angeordnet ist, an dem die Betätigungshebel (2, 2') um die Schwenkachse (3) schwenkbar gelagert sind und an dem die Federarme (10, 10') mit ihren den freien Enden entgegengesetzten Enden fest angeordnet sind.

9. Wippenschaltereinrichtung nach Anspruch 8, **dadurch gekennzeichnet, dass** die den freien Enden entgegengesetzten Enden zweier oder mehrerer Federarme mittels eines Zentrierblechs (12, 12', 12") miteinander verbunden sind.

10. Wippenschaltereinrichtung nach Anspruch 9, **dadurch gekennzeichnet, dass** die freien Enden aller einem Betätigungshebel (2, 2') zugeordneter Federarme (10, 10') mittels des Zentrierblechs (12, 12', 12") miteinander verbunden sind.

11. Wippenschaltereinrichtung nach Anspruch 9, **dadurch gekennzeichnet, dass** die freien Enden aller Federarme (10, 10') mittels des Zentrierblechs (12, 12') miteinander verbunden sind.

12. Wippenschaltereinrichtung nach einem der Ansprüche 8 bis 11, **dadurch gekennzeichnet, dass** quer zur Schwenkrichtung des Betätigungshebels (2') beidseitig des Betätigungshebels (2') sich jeweils ein Federarm (10') erstreckt.

13. Wippenschaltereinrichtung nach einem der Ansprüche 8 bis 12, **dadurch gekennzeichnet, dass** ein oder mehrere mit den den freien Enden entgegengesetzten Enden der Federarme (10, 10') fest verbundene Stützarme (13) fest an dem Funktionsträger (1, 1") angeordnet sind.

14. Wippenschaltereinrichtung nach Anspruch 13, **dadurch gekennzeichnet, dass** sich die Stützarme (13) parallel zu den Federarmen (10, 10') erstrecken.

15. Wippenschaltereinrichtung nach Anspruch 14, **dadurch gekennzeichnet, dass** die Stützarme (13) in entsprechende Aufnahmeschächte (14) des Funktionsträgers (1) hineinragen.

16. Wippenschaltereinrichtung nach einem der Ansprüche 14 und 15, **dadurch gekennzeichnet, dass** die Federarme (10, 10') und/oder die Stützarme (13) und/oder das Zentrierblech (12, 12', 12") als einteiliges Stanz-/Biegeteil aus einem Federblech ausgebildet sind.

17. Wippenschaltereinrichtung nach einem der Ansprüche 8 bis 16, **dadurch gekennzeichnet, dass** die freien Enden der Federarme (10) mit den Wippenkappen (7) verbunden sind.

18. Wippenschaltereinrichtung nach Anspruch 16, **dadurch gekennzeichnet, dass** die Wippenkappen (7) Aufnahmeöffnungen (11) aufweisen, in die die freien Enden der Federarme (10) eingeführt und formschlüssig verklemmt sind.

19. Wippenschaltereinrichtung nach einem der Ansprüche 1 bis 16, **dadurch gekennzeichnet, dass** die Wippenkappen (7') zur Schwenkachse (3) gerichtete Zentrierarme (17) aufweisen, die in entsprechende zur Schwenkachse (3) gerichtete, in Schwenkrichtung des Betätigungshebels (2') einseitig oder beidseitig offene Zentrierschächte (16) des Funktionsträgers (1', 1") hineinragen, wobei in der Neutrallage des Betätigungshebels (2') die Zentrierarme (17) bündig mit der einen oder mit beiden in Schwenkrichtung gerichteten Öffnungen (18) der Zentrierschächte (16) abschließen und die freien Enden der Federarme (10') mit Vorspannung die Öffnungen der Zentrierschächte (16) abdeckend am Funktionsträger (1', 1") anliegen.

20. Wippenschaltereinrichtung nach einem der vorhergehenden Ansprüche, **dadurch gekennzeichnet, dass** den Schaltendbereichen der Betätigungshebel (2, 2') in einer oder beiden Schwenkrichtung gegenüberliegend eine oder mehrere Leiterplatten (9) angeordnet sind, die die Schaltelemente (8) tragen.

## Claims

1. Rocker switch device having a plurality of pivotable rocker switches which are arranged one next to the other and whose deflection can cause switching elements to be moved, counter to a restoring force, out of a neutral position in order to trigger a switching function, therein the rocker switches have an activation lever whose activation end region can be acted on in such a way that it can be activated manually and the other switching end region of which is mounted so as to be pivotable about a pivoting axis, **characterized in that** the activation end region of each activation lever (2, 2') can be caused to move by the free end of one or more spring arms (10, 10') into the neutral position of said activation end regions such that the spring arms (10, 10'), when the activation end region is not acted on, keep the activation end region aligned in the neutral position, therein the spring arms (10, 10') extend at a right angle to the pivoting axis (3), and the ends which are opposite the free ends of the spring arms (10, 10') are connected to one another by means of a fixed common component.

2. Rocker switch device according to Claim 1, **characterized in that** rocker caps (7, 7') are arranged at the activation end regions of the activation levers (2, 2').

3. Rocker switch device according to Claim 2, **characterized in that** the rocker caps (7, 7') are embodied in the manner of a pot and are plugged by their pot opening onto the free ends of the activation levers (2, 2') at the activation end regions.

4. Rocker switch device according to one of the preceding claims, **characterized in that** the rocker switches can be pivoted out of their neutral position into a pivoting direction for the purpose of acting on switching elements (8).

5. Rocker switch device according to one of the preceding Claims 1 to 3, **characterized in that** the rocker switches can be pivoted out of their neutral position in two pivoting directions, opposite one another, for the purpose of acting on switching elements (8).

6. Rocker switch device according to one of Claims 1 to 4, **characterized in that** the activation lever (2) is embodied in an L shape, wherein the activation end region is the free end of the long limb (4) of the L, and the pivoting axis (3) is arranged in the region where the long limb (4) connects to the short limb (5) of the L.

7. Rocker switch device according to one of Claims 1 to 3 and 5, **characterized in that** the activation lever (2') is embodied in a T shape, wherein the activation end region is the free end of the long limb (4) of the T, and the pivoting axis (3) is arranged in the region where the long limb (4) connects to the short limb (5) of the T.

8. Rocker switch device according to one of the preceding claims, **characterized in that** a fixed common function carrier (1, 1', 1") is arranged parallel to the pivoting axis (3), on which function carrier (1, 1', 1") the activation levers (2, 2') are mounted so as to be pivotable about the pivoting axis (3) and on which function carrier (1, 1', 1") the spring arms (10, 10') are fixedly arranged with their ends opposite the free ends.

9. Rocker switch device according to Claim 8, **characterized in that** the ends of two or more spring arms lying opposite the free ends are connected to one another by means of a centering plate (12, 12', 12").

10. Rocker switch device according to Claim 9, **characterized in that** the free ends of all the spring arms (10, 10') which are assigned to an activation lever (2, 2') are connected to one another by means of the centering plate (12, 12', 12").

11. Rocker switch device according to Claim 9, **characterized in that** the free ends of all the spring arms (10, 10') are connected to one another by means of the centering plate (12, 12').

12. Rocker switch device according to one of Claims 8 to 11, **characterized in that** a spring arm (10') extends transversely with respect to the pivoting direction of the activation lever (2') on each side of the activation lever (2').

13. Rocker switch device according to one of Claims 8 to 12, **characterized in that** one or more supporting arms (13) which are fixedly connected to those ends of the spring arms (10, 10') which are opposite the free ends are fixedly arranged on the function carrier (1, 1").

14. Rocker switch device according to Claim 13, **characterized in that** the supporting arms (13) extend parallel to the spring arms (10, 10').

15. Rocker switch device according to Claim 14, **characterized in that** the supporting arms (13) project into corresponding receptacle shafts (14) in the function carrier (1).

16. Rocker switch device according to one of Claims 14 and 15, **characterized in that** the spring arms (10, 10') and/or the supporting arms (13) and/or the centering plate (12, 12', 12") are embodied as a single-piece punched/bent part composed of spring sheet steel.

17. Rocker switch device according to one of Claims 8 to 16, **characterized in that** the free ends of the spring arms (10) are connected to the rocker caps (7).

18. Rocker switch device according to Claim 16, **characterized in that** the rocker caps (7) have receptacle openings (11) into which the free ends of the spring arms (10) are introduced and clamped in a positively locking fashion.

19. Rocker switch device according to one of Claims 1 to 16, **characterized in that** the rocker caps (7') have centering arms (17) which are directed with respect to the pivoting axis (3) and project into corresponding centering shafts (16) of the function carrier (1', 1"), said centering shafts (16) being directed with respect to the pivoting axis (3) and being open on one side or both sides in the pivoting direction of the activation lever (2'), wherein, in the neutral position of the activation lever (2'), the centering arms (17) terminate flush with the one opening (18), or with both openings (18), of the centering shafts (16), said openings (18) being directed in the pivoting direction, and the free ends of the spring arms (10') bear with prestress on the function carrier (1', 1") so as to cover the openings in the centering shafts (16).

20. Rocker switch device according to one of the preceding claims, **characterized in that** one or more printed circuit boards (9), which are fitted with the switching elements (8), are arranged opposite the switching end regions of the activation levers (2, 2'), in one pivoting direction or in both pivoting directions.

## Revendications

1. Dispositif de commutation à bascule, comprenant plusieurs bascules de commutation montées pivotantes les unes à côtés des autres, par la déviation desquelles, des éléments de commutation peuvent, pour le déclenchement d'une fonction de commutation, être sortis d'une position neutre à l'encontre d'une force de rappel, les bascules de commutation ayant un levier d'actionnement qui peut être actionné manuellement à l'une de ses parties d'extrémité d'actionnement et est monté basculant autour d'un axe de basculement à son autre partie d'extrémité de commutation, **caractérisé en ce que** la partie d'extrémité d'actionnement de chaque levier (2, 2') d'actionnement peut, par l'extrémité libre d'un ou de plusieurs bras (10, 10') à ressort, être mise dans sa position neutre de manière à ce que les bras (10, 10') à ressort maintiennent la partie d'extrémité d'actionnement dirigée dans la position neutre, alors que la partie d'extrémité d'actionnement n'est pas soumise à une force, les bras (10, 10') à ressort s'étendant à angle droit par rapport à l'axe (3) de basculement et les extrémités opposées aux extrémités libres des bras (10, 10') à ressort étant reliées entre elles au moyen d'un élément fixe commun.

2. Dispositif de commutation à bascule suivant la revendication 1, **caractérisé en ce que** des capots (7, 7') de bascule sont disposés sur les parties d'extrémité d'actionnement.

3. Dispositif de commutation à bascule suivant la revendication 2, **caractérisé en ce que** les capots (7, 7') de bascule sont constitués sous la forme de cuvette et sont enfilés par leur ouverture de cuvette sur les extrémités libres des leviers (2, 2') d'actionnement aux parties d'extrémité d'actionnement.

4. Dispositif de commutation à bascule suivant l'une des revendications précédentes, **caractérisé en ce que** les bascules de commutation peuvent basculer de leur position neutre dans une direction de basculement pour l'actionnement d'éléments (8) de commutation.

5. Dispositif de commutation à bascule suivant l'une des revendications précédentes 1 à 3, **caractérisé en ce que** les bascules de commutation peuvent basculer de leur position neutre dans deux positions de basculement opposées l'une à l'autre pour l'actionnement d'éléments (8) de commutation.

6. Dispositif de commutation à bascule suivant l'une des revendications 1 à 4, **caractérisé en ce que** le levier (2) d'actionnement est en forme de L, la partie d'extrémité d'actionnement étant l'extrémité libre de la branche (4) longue du L et l'axe (3) de basculement étant disposé dans la partie de liaison de la branche (4) longue avec la branche (5) courte du L.

7. Dispositif de commutation à bascule suivant l'une des revendications 1 à 3 et 5, **caractérisé en ce que** le levier (2') d'actionnement est en forme de T, la partie d'actionnement étant l'extrémité libre de la grande branche (4) du T et l'axe (3) de basculement étant disposé dans la partie de liaison de la branche (4) longue avec la branche (5) courte du T.

8. Dispositif de commutation à bascule suivant l'une des revendications précédentes, **caractérisé en ce qu'**un support (1, 1',1")de fonction fixe et commun est disposé parallèlement à l'axe (3) de basculement, support sur lequel les leviers (2, 2') d'actionnement sont montés basculants autour de l'axe (3) de basculement et sur lequel les bras (10, 10') à ressort sont montés de manière fixe par leur extrémité opposée aux extrémités libres.

9. Dispositif de commutation à bascule suivant la revendication 8, **caractérisé en ce que** les extrémités, opposées aux extrémités libres, de deux ou de plusieurs bras à ressort sont reliées les unes aux autres au moyen d'une tôle (12, 12',12") de centrage.

10. Dispositif de commutation à bascule suivant la revendication 9, **caractérisé en ce que** les extrémités libres de tous les bras (10, 10') à ressort associés à un levier (2, 2') d'actionnement sont reliées les unes aux autres au moyen de la tôle (12, 12', 12") de centrage.

11. Dispositif de commutation à bascule suivant la revendication 9, **caractérisé en ce que** les extrémités libres de tous les bras (10, 10') à ressort sont reliées les unes aux autres au moyen de la tôle (12, 12', 12") de centrage.

12. Dispositif de commutation à bascule suivant la revendication 8 à 11, **caractérisé en ce qu'**un bras (10') à ressort s'étend respectivement des deux côtés du levier (2') d'actionnement transversalement à la direction de basculement du levier (2') d'actionnement.

13. Dispositif de commutation à bascule suivant l'une des revendications 8 à 12, **caractérisé en ce qu'**un ou plusieurs bras (13) d'appui, reliés rigidement aux extrémités des bras (10, 10') à ressort opposées aux extrémités libres, sont montés fixes sur le support (1, 1") de fonction.

14. Dispositif de commutation à bascule suivant la revendication 13, **caractérisé en ce que** les bras (13) d'appui s'étendent parallèlement aux bras (10, 10') à ressort.

15. Dispositif de commutation à bascule suivant la revendication 14, **caractérisé en ce que** les bras (13) d'appui pénètrent dans des puits (14) de réception correspondant du support (1) de fonction.

16. Dispositif de commutation à bascule suivant l'une des revendications 14 et 15, **caractérisé en ce que** les bras (10, 10') à ressort et/ou les bras (13) d'appui et/ou la tôle (12, 12', 12") de centrage sont sous la forme d'une pièce découpée/pliée d'un seul tenant en une tôle pour ressort.

17. Dispositif de commutation à bascule suivant l'une des revendications 8 à 16, **caractérisé en ce que** les extrémités libres des bras (10) à ressort sont reliées aux capots (7) de bascule.

18. Dispositif de commutation à bascule suivant la revendication 16, **caractérisé en ce que** les capots (7) de bascule ont des ouvertures (11) de réception, dans lesquelles les extrémités libres des bras (10) à ressort sont introduites et sont coincées à complémentarité de forme.

19. Dispositif de commutation à bascule suivant l'une des revendications 1 à 16, **caractérisé en ce que** les capots (7') de bascule ont des bras (17) de centrage qui sont dirigés vers l'axe (3) de basculement et qui pénètrent dans des puits (16) de centrage correspondants du support (1', 1") de fonction, qui sont dirigés vers l'axe (3) de basculement et qui sont ouverts d'un côté ou des deux côtés dans la direction de basculement du levier (2') d'actionnement, dans lequel, dans la position neutre du levier (2') d'actionnement, les bras (17) de centrage sont au ras de l'une ou des deux ouvertures (18) des puits (16) de centrage dirigées dans la direction de basculement et les extrémités libres des bras (10') à ressort appliquent avec précontrainte les ouvertures des puits (10) de centrage à recouvrement sur le support (1', 1") de fonction.

20. Dispositif de commutation à bascule suivant l'une des revendications précédentes, **caractérisé en ce qu'**une ou plusieurs plaquettes (9) à circuit imprimé, qui portent les éléments (8) de commutation, sont disposées dans l'une ou dans les deux directions de basculement sur les parties d'extrémité de commutation des leviers (2, 2') d'actionnement.
